# EUROPÄISCHE PATENTANMELDUNG

(11) **EP 4 252 929 A1**
(43) Veröffentlichungstag der Anmeldung: **04.10.2023**
(21) Anmeldenummer: 22164699.5
(22) Anmeldetag: 28.03.2022
(51) Int. Cl.: B21B 37/00

(54) **KONSTRUKTIVE AUSGESTALTUNG UND ANORDNUNG EINES DISSIPATORS ZUR UNTERDRÜCKUNG VON SCHWINGUNGEN AN EINEM WALZGERÜST**

(71) Anmelder: Primetals Technologies Austria GmbH, 4031 Linz (AT)
(72) Erfinder: Mittlböck, Simon, 4040 Linz (AT); Glaser, Franz Hermann, 4053 Haid bei Ansfelden (AT); Keintzel, Georg, 4221 Steyregg (AT)
(74) Vertreter: Metals@Linz

(57) **Zusammenfassung**

Die Erfindung betrifft einen Dissipator (1), umfassend eine hydraulische Induktivität (21), einen hydraulischen Widerstand (22) und eine hydraulische Kapazität (23) zum Dämpfen von Schwingungen an einem Walzgerüst zur Herstellung von flachem metallischem Walzgut. Der Dissipator (1) weist ein Zwischenstück (20) mit einer ersten hydraulischen Schnittstelle (24) zur unmittelbaren hydraulisch-mechanischen Anbindung an einen Anstellzylinder (2) des Walzgerüsts auf. Über eine zweite hydraulische Schnittstelle (26) kann ein Ventilblock (6) mit einem Steuerventil (11) für den Anstellzylinder (2) unmittelbar hydraulisch-mechanisch an den Dissipator (2) angebunden werden. Das Zwischenstück (20) kann als ein starrer Block ausgebildet sein, an dem der hydraulische Widerstand (22) und die hydraulische Kapazität (23) lösbar fluidisch angeschlossen sind. Die hydraulische Induktivität (21) ist bevorzugt als rohrförmiger Hohlraum in den Block eingebracht und mit der ersten und zweiten hydraulischen Schnittstelle (24, 26) fluidisch verbunden.

## Beschreibung

Die Erfindung betrifft einen Dissipator zum Dämpfen von Schwingungen an einem Walzgerüst, wobei der Dissipator eine hydraulische Induktivität, einen hydraulischen Widerstand und eine hydraulische Kapazität als hydraulische Komponenten umfasst. Die hydraulische Kapazität und die hydraulische Induktivität weisen jeweils ein hydraulisches Volumen zur Aufnahme von hydraulischer Flüssigkeit auf. Bei dem Walzgerüst handelt es sich um ein Walzgerüst zur Herstellung von flachem metallischem Walzgut, insbesondere von warmgewalztem Metallband, bei dem mittels zumindest eines sogenannten Anstellzylinders, der auf eine der Walzen (z.B. eine Stützwalze) des Walzgerüsts einwirkt, die benötigte Walzkraft erzeugt wird.

Ein Dissipator stellt eine Vorrichtung dar, die mechanisch oder fluidisch an ein schwingendes System gekoppelt ist und in passiver Weise, d.h. ohne aktive Regelung, Schwingungsenergie aus dem System ableitet und dadurch Schwingungen in dem System dämpft oder zur Gänze beseitigt. Dissipatoren bieten im Gegensatz zu aktiv geregelten Vorrichtungen zur Schwingungsunterdrückung durch die Vermeidung von bewegten Teilen den Vorteil einer einfacheren mechanischen Konstruktion, die weniger verschleißanfällig ist und eine kompaktere Bauform ermöglicht.

Einem Anstellzylinder eines Walzgerüst ist in der Regel ein Steuerventil zugeordnet, mit dessen Hilfe die Walzkraft des Walzgerüsts , beispielsweise in Form eines Servoventils für einen hydraulischen Regelkreis des Anstellzylinders, eingestellt wird, wobei das Steuerventil über eine hydraulische Schnittstelle des Anstellzylinders mit diesem verbunden werden kann. Die hydraulische Schnittstelle dient dazu, Hydraulikflüssigkeit in eine kolbenseitige Druckkammer des Anstellzylinders einzuleiten bzw. aus dieser auszuleiten. Weiterhin kann vorgesehen sein, über die hydraulische Schnittstelle des Anstellzylinders Hydraulikflüssigkeit in einen ringseitige Druckkammer des Anstellzylinders ein- bzw. auszuleiten: dies erfolgt beispielsweise bei einem beidseitig wirkend ausgeführten Anstellzylinder über dasselbe Steuerventil, das auch den Fluss an Hydraulikflüssigkeit in bzw. aus der kolbenseitigen Druckkammer steuert. Im Fall eines einseitig wirkenden Anstellzylinders wird der Druck von Hydraulikflüssigkeit in dessen ringseitiger Druckkammer mit Hilfe eines weiteren Druckventils auf einem konstanten Druckniveau von beispielsweise 30 bar gehalten, wobei die hydraulische Verbindung zwischen dem weiteren Druckventil und der ringseitigen Druckkammer ebenfalls über die hydraulische Schnittstelle des Anstellzylinders geführt werden kann. Sowohl bei einem einseitig als auch bei einem beidseitig wirkend ausgeführten Anstellzylinder resultiert die erzeugte Walzkraft aus der Druckdifferenz zwischen der kolbenseitigen und der ringseitigen Druckkammer und kann mit Hilfe des zugeordneten Steuerventils auf einen gewünschten Wert eingestellt werden.

In der Regel ist ein sogenannter Ventilblock vorgesehen, in dem das Steuerventil und gegebenenfalls das weitere Druckventil für die ringseitige Druckkammer eingebettet sind und der als hydraulische Baueinheit an die hydraulische Schnittstelle des Anstellzylinders lösbar angeschlossen wird. Unter einem 'lösbaren' hydraulischen Anschluss zwischen zwei hydraulischen Komponenten bzw. Baueinheiten wird in weiterer Folge eine reversible mechanisch-fluidische Verbindung unter Verwendung von Verbindungsmitteln wie beispielsweise Schraubverbindungen verstanden, sodass die beiden verbundenen Komponenten bzw. Baueinheiten zerstörungsfrei wieder voneinander getrennt werden können.

Eine mehrere Walzgerüste umfassende Walzstraße zur Herstellung von flachem Walzgut (z.B. von metallischen Bändern) kann als reine Warm- bzw. Kaltwalzstraße oder als Gieß-Walz-Verbundanlage (sog. ESP-Anlage) ausgebildet sein. Insbesondere können in einer derartigen Walzstraße beim Walzen von metallischen Bändern mit einer Enddicke von kleiner oder gleich 1 mm eine Vielzahl unerwünschten Schwingungen auftreten, welche unter Umständen die Lebens- bzw. Einsatzdauer einzelner Komponenten eines davon betroffenen Walzgerüsts verringern, sich negativ auf dessen Produktionsrate auswirken bzw. einen negativen Einfluss auf die Qualität eines in dem betreffenden Walzgerüst verarbeiteten Metallbandes haben können.

Insbesonders selbsterregte Schwingungen sind oft systemimmanent, d.h. sie treten unvermeidlich bei gewissen Konstellationen bestimmter Produktionsparameter auf, die in der Regel jedoch nicht bekannt sind, weswegen eine Vorhersage des Auftretens derartiger Schwingungen generell schwierig bis unmöglich ist. Beispiele für derartige Produktionsparameter, die selbsterregte Schwingungen verursachen bzw. begünstigen können, sind eine hohe Walzgeschwindigkeit oder eine hohe Dickenreduktion an dem betreffenden Walzgerüst. Selbsterregte Schwingungen an Walzgerüsten zum Walzen von Metallbändern treten häufig in einem Frequenzbereich von 70 bis 130 Hz auf.

Aus der AT 507 087 B1 ist zur Reduktion von Druckschwingungen in einem Hydrauliksystem eines Walzgerüsts einer Kalt- oder Warmwalzstraße bekannt, einen Wechselanteil der Druckschwingungen zu ermitteln und einer Regelvorrichtung zuzuführen, die in Echtzeit ein Resonatorvolumen eines mit dem Hydrauliksystem in Verbindung stehenden Schwingungstilgers in Form eines Dissipators in Abhängigkeit von dem ermittelten Wechselanteil verändert. Dabei wird als konstruktive Lösung vorgeschlagen, den Schwingungstilger als λ/4- oder Helmholtz-Resonator auszubilden, der mit einem Hydraulikventil und einem Hydraulikzylinder einer hydraulischen Walzenanstellung in Verbindung steht. In der AT 507 087 B1 werden jedoch keine Details zur konstruktiven Ausgestaltung und räumlichen Anordnung des Dissipators an dem Walzgerüst geoffenbart.

Auch aus der WO 2020/239589 A1 ist ein hydraulischer Schwingungsdämpfer in Form eines Dissipators bekannt, der eine frequenzabhängige Dämpfungswirkung aufweist, die auf eine charakteristische, zu dämpfende Schwingungsfrequenz des Walzgerüsts abgestimmt ist. Gemäß einem ersten Ausführungsbeispiel steht der Schwingungsdämpfer fluidisch zwar unmittelbar mit einer hydraulischen Antriebseinheit für eine Stützwalze eines Walzgerüsts in Verbindung, ist fluidisch jedoch nicht auf direktem Weg an ein Steuerventil angebunden, das den Fluiddruck in der hydraulischen Antriebseinheit steuert. Gemäß einem zweiten Ausführungsbeispiel ist der Schwingungsdämpfer fluidisch über ein T-Stück an die hydraulischen Antriebseinheit und das zugehörige Steuerventil angebunden.

Der Erfindung liegt daher die Aufgabe zugrunde, die Nachteile der aus dem Stand der Technik bekannten Dissipatoren zu überwinden und eine konstruktive Lösung anzugeben, die unerwünschte Druckschwankungen einer charakteristischen Schwingungsfrequenz in einem Hydraulikkreislauf eines Walzgerüsts möglichst nahe an einem Anstellzylinder eliminiert, dabei eine möglichst kompakte Bauform ermöglicht und bei der zusätzliche hydraulische Leitungen und Umlenkungen weitgehend vermieden werden.

Diese Aufgabe wird erfindungsgemäß durch einen Dissipator nach Anspruch 1 gelöst. Bevorzugte Ausgestaltungen des erfindungsgemäßen Dissipators sind Gegenstand der abhängigen Ansprüche.

Der erfindungsgemäße Dissipator weist eine frequenzabhängige Dämpfungswirkung auf, die auf eine charakteristische Schwingungsfrequenz des Walzgerüsts abgestimmt ist. Dies bedeutet, dass eine Auslegungsfrequenz des Dissipators sich um nicht mehr als 10% von einer charakteristischen Schwingungsfrequenz des Walzgerüsts unterscheidet. Einerseits wird die Dämpfungswirkung dadurch erzielt, dass ein Teil der Schwingungsenergie aus dem zu bedämpfenden Hydraulikkreislauf in den Dissipator selbst übertragen wird: konkret übernehmen dabei die hydraulische Kapazität und die hydraulische Induktivität des Dissipators einen Teil der eingetragenen Schwingungsenergie, was auch als 'Tilgerwirkung' des Dissipators bezeichnet wird. Konkret werden dabei die Druckschwankungen aus dem Anstellzylinder größtenteils in das hydraulische Volumen des Dissipators verschoben, wo sie entsprechend zu dessen Auslegung zwar eine höhere Amplitude aufweisen können, jedoch nicht störend sind. Somit kann die Tilgerwirkung vorteilhaft dazu ausgenutzt werden, einen Großteil der unerwünschten Druckschwankungen räumlich aus dem zu bedämpfenden System (Anstellzylinder) in das hydraulische Volumen des Dissipators zu verlagern, ohne dass diese Druckschwankungen jedoch tatsächlich abgebaut (weggedämpft) werden müssen.

Weiterhin wird durch die Tilgerwirkung das Schwingungsverhalten des bedämpften Systems dahingehend verändert, dass die charakteristische Schwingungsfrequenz zwar verschwindet, jedoch zwei neue Schwingungsfrequenzen nahe der ursprünglichen, charakteristische Schwingungsfrequenz auftreten. Das (ungünstige, weil theoretisch unbegrenzte) Resonanzverhalten dieser neu auftretenden Schwingungsfrequenzen kann jedoch durch Hinzunahme eines dissipativen Elements in den Dissipator (beispielsweise in Form eines hydraulischen Widerstands) auf ein vergleichsweise geringes und jedenfalls unschädliches Resonanzverhalten eingehegt werden. Dabei wird nur ein kleinerer Teil der in den Dissipator eingebrachten Schwingungsenergie von dessen dissipativem Element abgebaut und in Wärmeenergie umgewandelt.

Die insgesamt resultierende Dämpfungswirkung des Dissipators hängt in der Folge einerseits von dessen Tilgerwirkung (durch entsprechende Auslegung der hydraulischen Kapazität und Induktivität des Dissipators) sowie der Wahl des hydraulischen Widerstands ab. Zudem erstreckt sich die Dämpfungswirkung des Dissipators aufgrund der Wirkung von dessen dissipativem Element im Wesentlichen auf ein bestimmtes Frequenzband im Bereich der Auslegungsfrequenz des Dissipators. Die Stärke der Dämpfungswirkung in Verbindung mit deren Frequenzverlauf wird von der Größe des hydraulischen Widerstands bestimmt. Die Abstimmung der Auslegungsfrequenz eines Dissipators auf eine charakteristische Schwingungsfrequenz des Dissipators resultieren aus einer entsprechenden baulichen Dimensionierung von dessen hydraulischen Komponenten in Verbindung mit weiteren hydraulischen Komponenten eines hydraulischen Netzwerks, an das der Dissipator fluidisch gekoppelt ist, und sind beispielsweise aus dem Buch "Grundlagen der Fluidtechnik - Teil 1: Hydraulik" (1. Auflage 1997) von Prof. Dr. H. Murrenhoff, dort insbesondere Kapitel 2.3.1 bis 2.3.4, bekannt.

Weiterhin weist der erfindungsgemäße Dissipator ein Zwischenstück auf, das fluidisch zwischen einem Anstellzylinder des Walzgerüsts und einem Ventilblock mit einem dem Anstellzylinder zugeordneten Steuerventil angeordnet werden kann. Das Zwischenstück weist eine erste hydraulische Schnittstelle im obengenannten Sinn für eine unmittelbare hydraulisch-mechanische Anbindung des Dissipators an den Anstellzylinder des Walzgerüsts auf. Zu diesem Zweck weist die erste hydraulische Schnittstelle des Zwischenstücks sowohl Übertrittsöffnungen als Anschlussstellen für hydraulische Leitungen und optional entsprechende Dichtmittel als auch Vorrichtungen für mechanische Verbindungsmittel (wie z.B. Gewinde oder Passungsbohrungen für Schrauben) auf, durch die das Zwischenstück hydraulisch an den Anstellzylinder koppelbar ist. Dadurch wird ein Übertritt von Hydraulikflüssigkeit zwischen dem Zwischenstück und dem Anstellzylinder in beide Richtungen ermöglicht und das Zwischenstück kann mit dem Anstellzylinder mechanisch verbunden werden. Dies ermöglicht in der Folge auch eine unmittelbare mechanische Befestigung des Zwischenstücks an dem Anstellzylinder.

Unter einer unmittelbaren hydraulisch-mechanischen Anbindung einer ersten hydraulischen Komponente bzw. Baueinheit an eine weitere hydraulische Komponente bzw. Baueinheit wird im Rahmen der Erfindung eine direkte fluidische und mechanische Kopplung der ersten an die weitere hydraulische Komponente bzw. Baueinheit ohne Zwischenschaltung weiterer fluidischer oder mechanischer Verbindungselemente verstanden, wobei ein direkter Übertritt von Flüssigkeit aus der ersten an die weitere hydraulische Komponente bzw. Baueinheit und umgekehrt ermöglicht wird.

Die unmittelbare hydraulisch-mechanische Anbindung des erfindungsgemäßen Dissipators an den Anstellzylinder eines Walzgerüsts ist dadurch realisiert, dass eine von dessen hydraulischen Komponenten, beispielsweise die hydraulische Induktivität, über die erste hydraulische Schnittstelle fluidisch direkt an den Anstellzylinder gekoppelt ist. Vorteilhaft daran ist einerseits die daraus resultierende kompakte Bauform des Dissipators. Andererseits werden dadurch auch unerwünschte Reflexionen von Druckwellen sowie parasitäre hydraulische Induktivitäten und Kapazitäten vermieden, die andernfalls durch zusätzliche fluidische Verbindungsstücke (wie z.B. T-Stücke), Verbindungsleitungen oder hydraulische Umlenkungen entstehen.

Das Zwischenstück des erfindungsgemäßen Dissipators weist zusätzlich auch eine zweite hydraulische Schnittstelle für eine hydraulische Anbindung des Ventilblocks, beispielsweise über eine oder mehrere hydraulische Verbindungsleitungen, an den Dissipator auf. Vermittels der ersten und zweiten hydraulischen Schnittstelle stellt das Zwischenstück die hydraulischen Anschlüsse bzw. Verbindungsleitungen zwischen dem Steuerventil (und ggf. dem Druckventil für die ringseitige Drucckammer des Anstellzylinders) und dem Anstellzylinder zur Verfügung, sodass die Funktionalität des Ventilblocks in Bezug auf den Anstellzylinder durch den Anbau des Zwischenstücks am Anstellzylinder nicht geändert wird.

Durch die fluidische Anordnung des Zwischenstücks zwischen dem Anstellzylinder und dem Ventilblock kann der erfindungsgemäße Dissipator in platzsparender Weise an dem Walzgerüst angeordnet werden. Zudem verhält sich der erfindungsgemäße Dissipator - abgesehen von der erwünschten Dämpfungswirkung auf unerwünschte Schwingungen - besonders neutral in Bezug auf das hydraulische Verhalten des Walzgerüsts, da durch den Einbau des Dissipators die hydraulischen Leitungswege zwischen dem Anstellzylinder und dem Ventilblock mit dem Steuerventil nur minimal geändert werden.

Weiterhin kann aufgrund der ersten und zweiten hydraulischen Schnittstelle ein bereits bestehendes Walzgerüst in einfacher Weise mit dem Dissipator nachgerüstet werden, ohne dass am Walzgerüst selbst konstruktive Änderungen durchgeführt werden müssen. Der Dissipator Ventilblock mit dem Steuerventil kann dabei auch räumlich von dem Anstellzylinder abgesetzt und mit diesem nur über entsprechende Hydraulikleitungen verbunden sein. Allenfalls müssen Befestigungsvorrichtungen für das Zwischenstück des Dissipators am Anstellzylinder angebracht und/oder bestehende Hydraulikleitungen minimal adaptiert werden.

Weiterhin ist bekannt, dass unerwünschte Schwingungen - hervorgerufen beispielsweise durch Eigenschwingungen innerhalb des Walzensatzes eines Walzgerüsts- in der Regel zu Druckschwankungen im kolbenseitigen Druckraum eines Anstellzylinders des Walzgerüsts führen, die dann in den angeschlossenen Hydraulikkreislauf übertragen werden. Durch eine unmittelbare hydraulische Anbindung des erfindungsgemäßen Dissipators an den Anstellzylinder werden unerwünschte Druckschwankungen in dem zugehörigen Hydraulikkreislauf so nahe als möglich an dem Ausgangsort der Schwingungen (der kolbenseitigen Druckkammer des Anstellzylinders) weggedämpft, sodass sie sich nicht weiter in den angeschlossenen Hydraulikkreislauf ausbreiten. Dadurch werden Beschädigungen von Leitungselementen des Hydraulikkreislaufs oder von Gewerken des betreffenden Walzgerüsts, wie z.B. Lager, Getriebe und Gelenkswellen sowie Walzenoberflächen, vermieden.

Gemäß einer Weiterbildung des erfindungsgemäßen Dissipators ist die zweite hydraulische Schnittstelle für eine - im vorangehend beschriebenen Sinne - unmittelbare hydraulisch-mechanische Anbindung des Ventilblocks an den Dissipator ausgebildet. Diese Ausführungsform des erfindungsgemäßen Dissipators eignet sich besonders vorteilhaft als platzsparende Nachrüstlösung für einen Walzgerüst, bei dem bereits ein Ventilblock mit einem dem Anstellzylinder des Walzgerüsts zugeordneten Steuerventil unmittelbar an dem Anstellzylinder befestigt und im vorangehend definierten Sinne über eine jeweilige hydraulische Schnittstelle des Anstellzylinders und des Ventilblocks unmittelbar hydraulisch-mechanisch angebunden ist.

Bei dieser Ausführungsform ist die erste hydraulische Schnittstelle des Zwischenstücks ident zur hydraulischen Schnittstelle des Ventilblocks ausgebildet und ermöglicht eine unmittelbare hydraulisch-mechanische Anbindung des Zwischenstücks bzw. des Dissipators an den Anstellzylinder. Die zweite hydraulische Schnittstelle des Zwischenstücks ist wiederum identisch zur hydraulischen Schnittstelle des Anstellzylinders ausgebildet und ermöglicht eine unmittelbare hydraulisch-mechanische Anbindung des Ventilblocks an das Zwischenstück bzw. an den Dissipator. Das Zwischenstück fungiert dadurch als mechanischer Befestigungssitz für den Ventilblock mit dem Steuerventil.

Gemäß einer weiteren bevorzugten Ausführung der Erfindung ist der hydraulische Widerstand des Dissipators als verstellbares Ventil ausgebildet. Das verstellbare Ventil kann beispielsweise als ein Drosselventil mit einstellbarem Querschnitt für den durchgeleiteten Flüssigkeitsstrom ausgestaltet sein. Da die Stärke der Dämpfungswirkung des Dissipators von dessen dissipativem Element bestimmt wird, kann durch eine geeignete Wahl des hydraulischen Widerstandswertes eine optimale Dämpfungswirkung erzielt werden, die innerhalb des Frequenzbandes, auf das sie sich erstreckt, weitgehend unabhängig von der Schwingungsfrequenz ist und bei der sichergestellt ist, dass möglichst viel Schwingungsenergie aus dem zu bedämpfenden System ausgeleitet wird.

Die Dämpfungswirkung eines Dissipators hängt primär von seiner Auslegungsfrequenz und zu einem bestimmten Ausmaß auch von den peripheren hydraulischen Anschlussleitungen des zu bedämpfenden Systems ab, an die der Dissipator beim Einbau an das Walzgerüst angeschlossen wird. Daher ist es insbesondere bei einer Inbetriebnahme vorteilhaft, wenn der hydraulische Widerstandswert in Form eines verstellbaren Ventils in eingebautem Zustand des Dissipators auf einen Wert eingestellt werden kann, der der optimalen Dämpfungswirkung entspricht.

Das verstellbare Ventil kann elektrisch verstellbar sein. Dadurch ist es möglich, die Dämpfungswirkung des Dissipators in eingebautem Zustand auch nachträglich in einfacher Weise - z.B. mittels einer Anlagenautomation - zu ändern und an eine geänderte charakteristische Schwingungsfrequenz des Walzgerüsts anzupassen. Die charakteristische Schwingungsfrequenz kann beispielsweise durch einen Walzentausch oder aufgrund geänderter Produktionsparameter wie z.B. Walzgeschwindigkeit, Banddicke oder eingestellte Walzkraft des Walzgerüsts geringfügig beeinflusst werden.

Weiterhin kann das verstellbare Ventil vollständig geschlossen werden. Dadurch kann der Dissipator auch in eingebautem Zustand am Walzgerüst deaktiviert werden, da bei vollständig geschlossenem Ventil keine Schwingungsenergie mehr abgebaut werden kann.

In einer weiteren bevorzugten Ausführung der Erfindung weist der Dissipator eine Auslegungsfrequenz in einem Bereich von 70Hz bis 130Hz auf. Dabei ist der hydraulische Widerstand als Ventil ausgeführt, das für einen maximalen Durchfluss an Hydraulikflüssigkeit von 300 Liter pro Minute und einen maximalen Differenzdruck von 5bar ausgelegt ist. Die unerwünschten Schwingungen des Walzgerüsts verursachen Druckschwankungen im Hydraulikkreislauf des betreffenden Anstellzylinders und werden an den unmittelbar hydraulisch-mechanisch angebundenen Dissipator übertragen. Der maximale Differenzdruck ist jene Druckdifferenz, die dabei zwischen dem eingangs- und dem ausgangsseitigen Ventilanschluss entsteht, ohne dass das Ventil Schaden nimmt. Die hydraulische Induktivität ist als rohrförmiger Hohlraum mit einer Länge von 600mm bis 800mm und einem größten Durchmesser von 50mm bis 65mm ausgeführt. Die hydraulische Kapazität des erfindungsgemäßen Dissipators ist als Druckgefäß für einen Maximaldruck von 300bar mit einem Volumen von 10 bis 20Litern ausgebildet.

Unter einem 'rohrförmigen Hohlraum' wird dabei ein Hohlraum mit einer bestimmten Länge entlang einer Längsrichtung und einer entlang der Längsrichtung gleichbleibenden Querschnittsform verstanden. Die Querschnittsform erstreckt sich dabei normal zu der Längsrichtung und weist einen größten Durchmesser auf, der dem Durchmessers eines Umkreises um die Querschnittsform entspricht. Weiterhin beträgt die Länge des rohrförmigen Hohlraums zumindest das zweifache von dessen größtem Durchmesser. Ein rohrförmiger Hohlraum kann somit im einfachsten Fall als zylindrische Bohrung, im Allgemeinen jedoch auch als prismatischer Hohlraum oder als Hohlraum ausgeführt sein, dessen Querschnitt eine beliebige Form annimmt. Eine erste und eine zweite Endfläche begrenzen den rohrförmigen Hohlraum an seinem jeweiligen Ende in Längsrichtung.

Die Ausgestaltung des erfindungsgemäßen Dissipators mit den genannten Dimensionierungen stellt einen guten Kompromiss zwischen der Dämpfungswirkung des Dissipators und dessen baulicher Realisierung zur Dämpfung von unerwünschten Schwingungen an einem Walzgerüst in dem genannten Frequenzbereich dar: denn um eine gute Dämpfungswirkung über einen möglichst großen Frequenzbereich zu erzielen, sollte das Volumen der hydraulischen Kapazität möglichst groß gewählt werden. Ab einer bestimmten Größe des Druckgefäßes der hydraulischen Kapazität wäre jedoch eine Anbringung des Dissipators an einem Anstellzylinder eines Walzgerüsts aus Platzgründen nicht mehr realisierbar, zudem steigen die Anschaffungskosten für ein derartiges Druckgefäß mit zunehmendem Volumen unverhältnismäßig stark an.

Weiterhin wäre eine überwiegend induktive Natur des rohrförmigen Hohlraumes bei einer Länge kleiner als 600mm nicht mehr gegeben, da die Querschnittsfläche bzw. der erforderliche größte Durchmesser des rohrförmigen Hohlraumes für den genannten Frequenzbereich so groß wäre, dass der rohrförmige Hohlraum auch hydraulisch kapazitiv wirkende Anteile aufweisen würde. Schließlich wäre eine hydraulische Induktivität, deren rohrförmiger Hohlraum eine größere Länge als 800mm aufweist, baulich nicht in kompakter Weise realisierbar und würde zu einer ungünstigen mechanischen Belastung an der Verbindung des Dissipators mit dem Anstellzylinder führen.

Gemäß einer weiteren bevorzugten Ausführung des erfindungsgemäßen Dissipators weist die hydraulische Kapazität ein weiteres Druckgefäß auf, das an die hydraulische Kapazität im voranstehend definierten Sinn unmittelbar hydraulisch-mechanisch angebunden ist. Das weitere Druckgefäß weist eine klemmbare Verstellvorrichtung auf, mittels der das hydraulische Volumen des zusätzlichen Druckgefäßes auf einen Wert zwischen 0% und 30% des hydraulischen Volumens der hydraulische Kapazität eingestellt werden kann.

Die Größe einer hydraulischen Kapazität ist proportional zu deren hydraulischem Volumen. Durch die unmittelbare hydraulisch-mechanische Anbindung des weiteren Druckgefäßes an die hydraulische Kapazität des Dissipators wird deren effektives Volumen - und damit deren hydraulischer Kapazitätswert - erhöht. Dadurch kann das Frequenzband der Dämpfungswirkung des Dissipators und dessen Auslegungsfrequenz auch in eingebautem Zustand flexibel an eine zu bedämpfende Schwingungsfrequenz des Walzgerüsts angepasst werden. Die Verstellvorrichtung kann zum Beispiel einen innerhalb des weiteren Druckgefäßes verschiebbar gelagerten Kolben aufweisen, der über ein weiteres hydraulisches Stellventil in eine gewünschte Position verfahren wird und dadurch das hydraulische Volumen des zusätzlichen Druckgefäßes einstellt.

Eine wesentliche Eigenschaft der Verstellvorrichtung ist ihre Klemmbarkeit: dies bedeutet, dass die Verstellvorrichtung derart arretiert werden kann, dass sich das hydraulische Volumen des weiteren Druckgefäßes auch bei einer maximal zu erwartenden Druckamplitude innerhalb des Dissipators bzw. innerhalt von dessen hydraulischer Kapazität nicht ändert. Bei der klemmbaren Verstellvorrichtung kann es sich beispielsweise um einen innerhalb des weiteren Druckgefäßes verschieblich gelagerten Kolben mit einer Kolbenstange handeln, die in einer gewünschten Verschiebeposition des Kolbens mittels einer Klemmvorrichtung klemmbar ist.

Bevorzugt ist dabei die Klemmvorrichtung ausgebildet, die Kolbenstange ohne weitere Energiezufuhr in der gewünschten Position zu halten. Dies bedeutet, dass der Klemmvorrichtung auch bei gleichbleibender oder wechselnder axialer Belastung der geklemmten Kolbenstange - insbesondere aufgrund von durch eine unerwünschte Schwingungsfrequenz des Walzgerüsts verursachten Druckwellen im Dissipator - keine elektrische oder mechanische Energie zugeführt werden muss, um die Kolbenstange in der eingestellten Position zu halten.

Zu diesem Zweck kann die Klemmvorrichtung energiespeichernde mechanische Halteelemente umfassen, die durch Zufuhr von mechanischer Energie in eine Offenstellung versetzt werden, in der die Kolbenstange nicht geklemmt wird und daher frei verschieblich ist, und wobei die Halteelemente weiterhin veranlasst werden können, die aufgenommene mechanische Energie abzubauen und dabei eine reibschlüssige Verbindung mit der Kolbenstange einzugehen, sodass die Kolbenstange in einer gewünschten Position geklemmt wird. Die Zufuhr von mechanischer Energie bzw. das Öffnen der Halteelemente kann beispielsweise durch Anlegen von hydraulischem Druck an die Klemmvorrichtung erfolgen, wobei ein anschließendes Unterschreiten eines bestimmten unteren Grenzwertes des angelegten hydraulischen Drucks die Halteelemente zur Klemmung des Kolbenstange veranlasst.

Vorteilhaft bei einer derartigen Ausgestaltung der Klemmvorrichtung ist der Umstand, dass lediglich zum Verstellen des Frequenzbandes der Dämpfungswirkung bzw. der Auslegungsfrequenz des Dissipators kurzzeitig Energie aufgewendet werden muss, die Klemmvorrichtung die überwiegende Zeit jedoch im energielosen Zustand verbleiben kann. Dadurch ist gewährleistet, dass sich die Auslegungsfrequenz des Dissipators bzw. dessen Dämpfungswirkung auch bei Ausfall der Energieversorgung bzw. des hydraulischen Versorgungsdrucks am betreffenden Walzgerüst nicht ändert.

In einer weiteren bevorzugten Ausführung der Erfindung ist das Zwischenstück mit der ersten und zweiten hydraulischen Schnittstelle als ein starrer Block - beispielsweise als ein Metallblock - ausgebildet. An den starren Block sind der hydraulische Widerstand und die hydraulische Kapazität des Dissipators im vorgenannten Sinn lösbar fluidisch angeschlossen. Weiterhin ist die hydraulische Induktivität mit dem hydraulischen Widerstand oder mit der hydraulischen Kapazität fluidisch verbunden, sodass die hydraulische Induktivität, der hydraulische Widerstand und die hydraulische Kapazität des Dissipators über den starren Block miteinander fluidisch seriell gekoppelt sind. Dies bedeutet, dass die hydraulische Induktivität, der hydraulische Widerstand und die hydraulische Kapazität fluidisch miteinander verbunden und fluidisch hintereinander angeordnet sind.

Weiterhin ist die hydraulische Induktivität als rohrförmiger Hohlraum in das Zwischenstück eingebracht. Weiterhin ist der rohrförmige Hohlraum mit der ersten und zweiten hydraulischen Schnittstelle des Zwischenstücks fluidisch verbunden. Um unerwünschte Reflexionen von Druckwellen an der hydraulischen Induktivität zu vermeiden bzw. möglichst gering zu halten, liegt das Verhältnis zwischen der Querschnittsfläche des rohrförmigen Hohlraums der hydraulischen Induktivität in dem starren Block und der Querschnittsfläche der jeweiligen fluidischen Übertrittsöffnung in der ersten und zweiten hydraulischen Schnittstelle bevorzugt in einem Bereich zwischen 4 und 1. Anders ausgedrückt beträgt die Querschnittsfläche der fluidischen Übertrittsöffnung zu dem Anstellzylinder bzw. zu dem Ventilblock jeweils 25% bis 100% der Querschnittsfläche der hydraulischen Induktivität in dem starren Block.

Die Ausgestaltung des Zwischenstücks als starrer Block erlaubt eine besonders stabile Integration der hydraulischen Komponenten des Dissipators, bei der eine stabile mechanische Verbindung der hydraulischen Kapazität und des hydraulischen Widerstands mit dem Zwischenstück beispielsweise über Schraubverbindungen ermöglicht wird. Weiterhin werden bei einer Ausführung des Zwischenstücks als starrer Block parasitäre hydraulische Kapazitäten oder Induktivitäten im Dissipator selbst weitestgehend vermieden werden, da wegen der kompakten mechanischen und hydraulischen Anbindung der einzelnen hydraulischen Komponenten untereinander keine weiteren fluidischen Verbindungsstücke zwischen benötigt werden. Dadurch kann eine gewünschte Auslegungsfrequenz des Dissipators mit hoher Genauigkeit eingehalten werden.

Überdies erlaubt eine Ausgestaltung des Zwischenstücks als starrer Block zusammen mit einer seriellen Kopplung der hydraulischen Komponenten eine platzsparende Formgebung des Dissipators, die vorteilhaft an die verfügbaren Platzverhältnisse am Walzgerüst angepasst werden kann: so kann beispielsweise die größte Längsabmessung des Zwischenstücks sich in Richtung des rohrförmigen Hohlraums für die hydraulische Induktivität erstrecken und ein Mehrfaches - beispielsweise das Drei- bis Fünffache - der kleinsten Längsabmessung betragen, die sich normal dazu zwischen der ersten und zweiten hydraulischen Schnittstelle für den Anstellzylinder bzw. für das Steuerventil erstreckt. Daraus resultiert für einen Einbau des erfindungsgemäßen Dissipators in das Walzgerüst ein relativ geringer Platzbedarf zwischen dem Steuerventil und dem Anstellzylinder, während in einer Richtung normal dazu ein in der Regel am Walzgerüst vorhandenes Leervolumen vorteilhaft ausgenutzt werden kann.

In einer bevorzugten Ausgestaltung des erfindungsgemäßen Dissipators ist dessen hydraulischer Widerstand in Form eines Einbauventils (sog. Poppet- od. Cartrige-Ventil) realisiert. Ein derartiges Ventil umfasst einen Einbauteil, durch den die Hydraulikflüssigkeit durchgeleitet wird. Der Einbauteil ist zur Gänze in ein weiteres hydraulisches Bauteil - beispielsweise in dem Zwischenstück des erfindungsgemäßen Dissipators - versenkbar (im Sinne von räumlich einbring- und verbindbar), sodass in dem außerhalb des weiteren hydraulischen Bauteils verbleibenden Teil des Einbauventils keine Führung von hydraulischer Flüssigkeit stattfindet, sondern beispielsweise Aktoren und/oder eine Steuerelektronik des Ventils untergebracht sind. Durch diese Bauform können vorteilhaft kürze hydraulische Leitungswege durch den hydraulischen Widerstand realisiert und störende Effekte (wie beispielsweise Reflexionen von Druckwellen im Inneren des hydraulischen Widerstands) vermieden werden.

Im Dissipator wird ein Strom an Hydraulikflüssigkeit durch das Einbauventil durchgeleitet, wobei Schwingungsenergie des zu bedämpfenden Systems von dem Einbauventil dissipiert wird. Das Einbauventil ist dabei ausgebildet, den durchgeleiteten Strom an Hydraulikflüssigkeit im rechten Winkel umzuleiten und dabei die hydraulische Induktivität des Dissipators mit dessen hydraulischer Kapazität fluidisch zu verbinden. Das Einbauventil kann dabei als stufenlos regelbares Proportionalventil mit einer regelbaren Öffnungsstellung zwischen 0 und 100% einer maximalen Öffnungsstellung ausgestaltet sein. Weiterhin kann das das Einbauventil eingerichtet sein, die eingestellte Öffnungsstellung rückzumelden. Die eingestellte Öffnungsstellung des Proportionalventils kann beispielsweise zu einer momentanen Position eines Kolbens im Proportionalventil korrespondieren: in diesem Fall kann beispielsweise die momentane Position des Kolbens als Maß für die Öffnungsstellung des Proportionalventils rückgemeldet werden.

Ein Einbauventil der genannten Art bietet den Vorteil, dass der durchgeleitete Strom an Hydraulikflüssigkeit nur eine einmalige Umlenkung um 90° erfährt. Im Gegensatz dazu erfährt ein durchgeleiteter Strom an Hydraulikflüssigkeit bei sogenannten Aufbauventilen eine mehrfache Umlenkung: einmal um aus einer zuführenden Hydraulikleitung in das Aufbauventil eingebracht zu werden, anschließend erfolgt eine Umlenkung um 180° im Aufbauventil selber und abschließend wird des Flüssigkeitsstrom beim Wiedereinbringen in die Hydraulikleitung erneut in seiner Richtung umgelenkt. Derartige Umlenkungen sind bei einem hydraulischen Bauelement nachteilig, da sie zu unerwünschten Reflexionen und Verwirbelungen des durchgeleiteten Stromes an Hydraulikflüssigkeit führen können.

Weiterhin ermöglicht ein beschriebenes Einbauventil wegen der 90°-Umlenkung des durchgeleiteten Stromes an Hydraulikflüssigkeit einen kompakten mechanischen Aufbau des erfindungsgemäßen Dissipators, bei dem dessen hydraulische Kapazität näher an der ersten hydraulischen Schnittstelle angeordnet ist als dies bei Verwendung eines herkömmlichen Aufbauventils der Fall wäre. Dadurch wird die erste hydraulische Schnittstelle Dissipators bei dessen Einbau, d.h. bei einer unmittelbaren hydraulischen Anbindung beispielsweise an einen Anstellzylinder eines Walzgerüsts, weniger stark belastet.

Gemäß einer weiteren bevorzugten Ausführungsform der Erfindung umfasst der Dissipator eine an dem starren Block des Zwischenstücks mechanisch lösbare Abschlusskappe, die eine Endfläche des die hydraulische Induktivität ausbildenden rohrförmigen Hohlraums in dem Zwischenstücks bildet und dadurch die hydraulische Induktivität an einem Ende begrenzt. Diese Ausgestaltung ermöglicht eine besonders genaue Dimensionierung des hydraulischen Induktivitätswertes, bei der der rohrförmige Hohlraum beispielsweise als Bohrung in den starren Block des Zwischenstücks eingebracht und mit der Abschlusskappe verschlossen wird. Zusätzlich kann die Abschlusskappe auch einen rohrförmigen Einsatz und/oder einen aufweisen, der das Volumen des eingebrachten rohrförmigen Hohlraums in definierter Weise begrenzt: dadurch kann die hydraulische Induktivität auch nachträglich - abhängig von den Abmessungen des rohrförmigen Einsatzes - auf einen geänderten Wert eingestellt werden.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung der Ausführungsbeispiele der Erfindung, die im Zusammenhang mit den Figuren näher erläutert werden. Es zeigen:
- FIG 1: ein hydraulisches Leitungsschema eines direkt an einem Anstellzylinder eines Walzgerüsts angeordneten Ventilblocks gemäß Stand der Technik;
- FIG 2: ein hydraulisches Leitungsschema eines ersten Ausführungsbeispiels des erfindungsgemäßen Dissipators, der direkt an einem Anstellzylinder eines Walzgerüsts angeordnet ist;
- FIG 3-5: drei Ansichten des schematischen Aufbaus und der schematischen Anordnung des erfindungsgemäßen Dissipators aus FIG 2;
- FIG 6: einen Schnitt entlang der X-Z-Ebene durch das Zwischenstück des ersten Ausführungsbeispiels des erfindungsgemäßen Dissipators;
- FIG 7: einen schematischen Aufbau einer verstellbaren hydraulischen Kapazität des erfindungsgemäßen Dissipators gemäß einem zweiten Ausführungsbeispiel.

FIG 1 zeigt einen Anstellzylinder 2, an den gemäß dem Stand der Technik ein Ventilblock 6 mit einem Steuerventil 11 und einem Druckventil 12 im vorab definierten Sinn unmittelbar hydraulisch-mechanisch unmittelbar angebunden ist. Der Anstellzylinder 2 weist ein Zylindergehäuse 3 und einen Kolben 4 auf und wirkt entlang einer ersten Längsachse 5 des Kolbens 4 beispielsweise auf eine Stützrolle eines Walzgerüsts (in FIG 1 nicht dargestellt). Der Anstellzylinder 2 in FIG 1 ist beispielhaft als einfach wirkender Zylinder ausgeführt, dessen kolbenseitige Druckkammer 7 über eine erste Fluidleitung 13 mit dem Steuerventil 11 und dessen ringseitige Druckkammer 8 über eine zweite Fluidleitung 14 mit dem Druckventil 12 verbunden ist. Die erste und die zweite Fluidleitung 13, 14 stellen jeweils fluidische Durchdringungen des Zylindergehäuses 3 dar. Zudem ist der Kolben 4 des Anstellzylinders 2 mithilfe von Dichtelementen 17 gegenüber dem Zylindergehäuse 3 abgedichtet und die kolbenseitige Druckkammer 7 ist mithilfe von Dichtelementen 18, welche den Kolben 4 umfänglich umschließen, gegenüber der ringseitigen Druckkammer 8 abgedichtet.

Über einen Ventilblock 6 sind das Steuerventil 11 und das Druckventil 12 an weitere hydraulische Leitungen angeschlossen (in FIG 1 nicht dargestellt). Um eine kompakte Bauform des Ventilblocks 6 zu ermöglichen, umfasst die zweite Fluidleitung 14 einen entlang der ersten Längsachse 5 geführten Abschnitt innerhalb des Zylindergehäuses 3, wobei der Abschnitt an der Außenseite des Zylindergehäuses 3 in eine entsprechende fluidische Schnittstelle für das Druckventil 12 mündet. Alternativ besteht auch die Möglichkeit, das Druckventil 12 über einen direkt geführten Anschluss 9 an der Au-ßenseite des Zylindergehäuses 3 in Höhe der ringseitigen Druckkammer 8 fluidisch anzuschließen (in FIG 1 nicht dargestellt). Schwingungen in einem Walzgerüst, in dem der Anstellzylinder 2 eingebaut ist, werden über den Kolben 4 des Anstellzylinders 2 in erster Linie in die kolbenseitige Druckkammer 7 übertragen und verursachen in dieser entsprechende Druckschwankungen 16, die über die erste Fluidleitung 13 an das Steuerventil 11 ungedämpft übertragen werden.

FIG 2 zeigt einen Anstellzylinder 2, der beispielhaft als beidseitig wirkender Zylinder ausgeführt ist, bei dem ein Steuerventil 11 einen Fluss an Hydraulikflüssigkeit in bzw. aus sowohl einer kolbenseitigen Druckkammer 7 als auch einer ringseitigen Druckkammer 8 steuert.

Das Steuerventil 11 ist in einem Ventilblock 6 angeordnet, der unmittelbar hydraulisch-mechanisch an ein Zwischenstück 20 eines erfindungsgemäßen Dissipators 1 angebunden ist. Dafür weist das Zwischenstück 20 ventilblockseitig jeweils zwei fluidischen Übertrittsöffnungen 33, 34 - korrespondierend zur kolbenseitigen und zur ringseitigen Druckkammer 7, 8 - auf und ist über Verbindungsmittel 29 (in FIG 2 nicht dargestellt) mechanisch mit dem Zwischenstück 20 verbunden. Das Zwischenstück 20 selbst ist wiederum hydraulisch-mechanisch unmittelbar an das Zylindergehäuse 3 des Anstellzylinders 2 angebunden. Zu diesem Zweck umfasst das Zwischenstück 20 zylinderseitig jeweils eine fluidische Übertrittsöffnung 31, 32 zur ersten und zur zweiten Fluidleitung 13, 14 und ist wiederum über Verbindungsmittel 30 (in FIG 2 nicht dargestellt) mechanisch mit dem Zylindergehäuse 3 verbunden. Die zylinderseitigen fluidischen Übertrittsöffnungen 31, 32 sind Teil der ersten hydraulischen Schnittstelle 24 des Zwischenstücks 20; gleichermaßen bilden die ventilblockseitigen fluidischen Übertrittsöffnungen 33, 34 Elemente von dessen zweiter hydraulischer Schnittstelle 26.

Die zur ringseitigen Druckkammer 8 korrespondierenden fluidischen Übertrittsöffnungen 32 und 34 sind innerhalb des Zwischenstücks lediglich fluidisch über eine einfache Bohrung 36 miteinander verbunden. Demgegenüber sind die zur kolbenseitigen Druckkammer 7 korrespondierenden fluidischen Übertrittsöffnungen 31 und 33 innerhalb des Zwischenstücks sowohl fluidisch miteinander verbunden als auch an die hydraulischen Komponenten des Dissipators 1 fluidisch angebunden. Dies ist in FIG 2 symbolisch durch eine abzweigende Leitung zu einer hydraulischen Kapazität 23 des Dissipators 1 dargestellt. Anders ausgedrückt: während das Zwischenstück 20 lediglich eine einfache fluidische Verbindung zwischen der ringseitigen Druckkammer 8 des Anstellzylinders 2 und dem Steuerventil 11 herstellt, werden die kolbenseitigen Druckkammer 7 und das Steuerventil 11 durch das Zwischenstück 20 sowohl miteinander fluidisch verbunden als auch zusätzlich an die hydraulischen Komponenten des Dissipators 1 angebunden.

Von dem Walzgerüst verursachte Druckschwankungen 16 in der kolbenseitigen Druckkammer 7 werden von dem Dissipator 1 weitgehend weggedämpft, sodass das Steuerventil 11 und daran angeschlossene Hydraulikleitungen bzw. weitere Hydraulikaggregate allenfalls stark abgeschwächten Druckschwankungen 16' unterliegen.

FIG 3, FIG 4 und FIG 5 zeigen jeweils einen Schnitt entlang der Y-Z-, X-Y- bzw. X-Z-Ebene durch einen schematischen Aufbau des erfindungsgemäßen Dissipators 1 gemäß erstem Ausführungsbeispiel, wobei der Dissipator 1 wie in FIG 2 an einem Anstellzylinder 2 eines Walzgerüsts angeordnet ist. Die Grö-ßenverhältnisse der einzelnen in FIG 3-5 dargestellten Komponenten sind nicht maßstabsgetreu und dienen nur der Illustration von deren Anordnung. Die relative Orientierung der dargestellten Kombination aus Anstellzylinder 2, Dissipator 1 und Ventilblock 6 in Bezug auf das ebenfalls dargestellte orthogonale Koordinatensystem aus X-, Y- und Z-Achse ist in den FIG 3-5 jeweils gleich.

Der in den FIG 3-5 dargestellte Dissipator 1 umfasst ein als starrer Block ausgebildetes Zwischenstück 20, in den die hydraulische Induktivität 21 in Form einer zylindrischen Bohrung entlang einer zweiten Längsachse 27 eingebracht ist. Die zylindrischen Bohrung ist dabei über eine fluidische Übertrittsöffnung 33 mit einem in dem Ventilblock 6 eingebauten Steuerventil 11 (in FIG 3-5 nicht dargestellt) sowie über eine weitere fluidische Übertrittsöffnung 31 mit einer ersten Fluidleitung 13 des Anstellzylinders 2 fluidisch verbunden. Weiterhin ist die hydraulische Induktivität 21 an dem den fluidischen Übertrittsöffnungen 31 und 33 näher liegenden Ende durch eine mechanisch lösbare Abschlusskappe 28 begrenzt und am gegenüberliegenden Ende mit einem hydraulischen Widerstand 22 fluidisch verbunden.

Der hydraulische Widerstand 22 ist als Einbauventil 22' realisiert, das ausgebildet ist, einen durchgeleiteten Strom an Hydraulikflüssigkeit im rechten Winkel zur zweiten Längsachse 27 umzuleiten. Weiterhin ist der hydraulischen Widerstand 22 mit einer hydraulischen Kapazität 23 fluidisch verbunden, die als zylindrische Fluidkammer zur Aufnahme von Hydraulikflüssigkeit ausgebildet ist und in Richtung ihrer Zylinderachse senkrecht zur zweiten Längsachse 27 an dem Zwischenstück 20 befestigt ist. Die hydraulische Kapazität 23 west ein vorgegebenes Volumen von 10-20 Litern auf und ist während des Betriebes des Dissipators 1 mit Hydraulikflüssigkeit gefüllt. Der hydraulische Widerstand 22 und die hydraulische Kapazität 23 sind jeweils lösbar fluidisch mit dem Zwischenstück 20 verbunden. In der in FIG 3-5 gezeigten Anordnung sind die hydraulische Induktivität 21, der hydraulische Widerstand 22 und die hydraulische Kapazität 23 miteinander fluidisch seriell gekoppelt.

In das Zwischenstück 20 des dargestellten Ausführungsbeispiels ist zudem eine Bohrung 36 eingebracht, die die zweite Fluidleitung 14 des Anstellzylinders 2 über fluidische Übertrittsöffnungen 32 und 34 mit dem in dem Ventilblock 6 eingebauten Steuerventil 11 bzw. Druckventil 12 (in FIG 3-5 nicht dargestellt) fluidisch verbindet. Weiterhin sind in das Zwischenstück 20 Passungsbohrungen 29 für Verbindungsmittel 30 wie z.B. Schrauben eingebracht (aus Übersichtsgründen nur in FIG 3 dargestellt), mittels derer das Zwischenstück 20 am Zylindergehäuse 3 mechanisch befestigt werden kann.

FIG 6 zeigt einen Schnitt durch das Zwischenstück 20 normal zur in Richtung der zweiten Längsachse 27 verlaufenden hydraulischen Induktivität 21: diese ist über eine in das Zwischenstück eingebrachte, schräg verlaufende Bohrung 39 an die fluidischen Übertrittsöffnungen 31 und 33 angebunden. Die die hydraulische Induktivität 21 ausbildende zylindrische Bohrung entlang der zweiten Längsachse 27 und die in einer Ebene normal dazu verlaufende Bohrung 36 sind als einander durchdringende Bohrungen in das Zwischenstück 20 eingebracht, wobei die Bohrung 36 eine Querschnittsfläche normal zu ihrer Bohrachse aufweist, die 25% bis 100% der Querschnittsfläche der hydraulischen Induktivität 21 beträgt. Die die fluidischen Übertrittsöffnungen 32 und 34 verbindende Bohrung 36 ist parallel zur Bohrung 39 schräg verlaufend in das Zwischenstück 20 eingebracht.

In das Zwischenstück 20 sind Passungsbohrungen 29 zur Aufnahme von Schrauben 30 eingebracht, mit Hilfe derer das Zwischenstück 20 an dem Zylindergehäuse 3 des Anstellzylinders 2 (in FIG 6 nicht dargestellt) befestigt werden kann. Zudem weist das Zwischenstück 20 zu den Passungsbohrungen 29 korrespondierende Gewindebohrungen 25 für weitere Schrauben 30' zur Befestigung des Ventilblocks 6 (in FIG 6 nicht dargestellt) an dem Zwischenstück 20 auf. Weiterhin ist an dem Zwischenstück 20 eine Halterungsvorrichtung 35 in Form einer Öse angebracht, sodass der Dissipator 1 in zusammengebautem Zustand mittels einer Hebevorrichtung an einem Anstellzylinder 2 eines Walzgerüsts positioniert und an diesen sowie an einen Ventilblock 6 angeschlossen werden kann.

An den fluidischen Übertrittsöffnungen 31 und 32 sind zudem Ausnehmungen 38 für ringförmige Dichtmittel 37 in das Zwischenstück 20 eingebracht, um den Austritt von durch das Zwischenstück 20 durchgeleitete Hydraulikflüssigkeit beim Übertritt in die erste und zweite Fluidleitung 13 bzw. 14 des Anstellzylinders 2 zu verhindern. Zu demselben Zweck können an den fluidischen Übertrittsöffnungen 33 und 34 ringförmige Dichtmittel 37 zwischen dem Zwischenstück 20 und dem Ventilblock 6 (dieser ist in FIG 6 nicht dargestellt) angeordnet werden. Die fluidischen Übertrittsöffnungen 31 und 32 bilden zusammen mit den Ausnehmungen 38 und den Dichtmitteln 37 sowie mit den Passungsbohrungen 29 die erste hydraulische Schnittstelle 24 des Dissipators 1. Gleichermaßen bilden die fluidischen Übertrittsöffnungen 33 und 34 zusammen mit den entsprechenden Dichtmitteln 37 und den Gewindebohrungen 25 dessen zweite hydraulische Schnittstelle 26.

Die Gewindebohrungen 25 weisen einen Versatz 40 entlang der Z-Achse relativ zu den Passungsbohrungen 29 auf. Ebenso weisen die ventilblockseitigen fluidischen Übertrittsöffnungen 33 und 34 denselben Versatz 40 entlang der Z-Achse relativ zu den korrespondierenden zylinderseitigen Übertrittsöffnungen 31 bzw. 32 auf. Durch diese versetzte Anordnung von Schrauben 30 relativ zu weiteren Schrauben 30' sowie von fluidischen Übertrittsöffnungen 31 und 32 relativ zu dazu korrespondierenden fluidischen Übertrittsöffnungen 33 und 34 kann der erfindungsgemäße Dissipator 1 nachträglich zwischen einem Anstellzylinder 2 und einem hydraulisch mit diesem verbundenen Ventilblock 6 eingebaut werden, ohne dass Änderungen an den hydraulischen Schnittstellen des Anstellzylinders 2 oder des Ventilblocks 6 vorgenommen werden müssen.

FIG 7 zeigt einen Schnitt durch einen erfindungsgemäßen Dissipator 1 gemäß einem zweiten Ausführungsbeispiel, bei dem die hydraulische Kapazität 23 verstellbar ausgebildet ist und über einen hydraulischen Widerstand 22 fluidisch seriell an eine hydraulische Induktivität 21 gekoppelt ist. Der hydraulische Widerstand 22 ist wiederum als Einbauventil 22' mit einstellbarer Öffnungsstellung 55 ausgebildet, die über entsprechende elektrische Signalleitungen (in FIG 7 nicht dargestellt) der Steuerelektronik des Einbauventil 22' rückgemeldet wird. Dabei umfasst die hydraulische Kapazität 23 eine zylindrische Fluidkammer 43 zur Aufnahme von Hydraulikflüssigkeit und weist ein weiteres Druckgefäß 41 auf, das über eine dritte hydraulische Schnittstelle 42 mit einer weiteren fluidischen Übertrittsöffnung 44 an die zylindrische Fluidkammer 43 unmittelbar hydraulisch-mechanisch angebunden ist. Um unerwünschte Reflexionen von Druckwellen an der fluidischen Übertrittsöffnung 44 weitgehend zu vermeiden, beträgt deren Querschnittsfläche 25% bis 100% der axialen Querschnittsfläche der zylindrischen Fluidkammer 43.

Weiterhin weist die hydraulische Kapazität 23 eine klemmbare Verstellvorrichtung 45 auf, die einen innerhalb des weiteren Druckgefäßes 41 verschiebbar gelagerten Kolben 46 mit einer Kolbenstange 47, eine hydraulische Klemmvorrichtung 48 zum Klemmen der Kolbenstange 47, ein hydraulisches Stellventil 49 zum Verfahren des Kolbens 46 und ein hydraulisches Druckventil 50 zum Öffnen der Klemmvorrichtung 48 umfasst.

Die Klemmvorrichtung 48 kann in einem sogenannten 'energielosen' Zustand betrieben werden, in dem die Kolbenstange 47 von der Klemmvorrichtung 48 in einer Position gehalten wird und in dem die Klemmvorrichtung 48 mit keinem hydraulischen Druck beaufschlagt wird bzw. ihre keine elektrische Energie zugeführt wird. Die Klemmkraft für die Kolbenstange 47 wird dabei von energiespeichernden mechanische Halteelementen aufgebracht: im in FIG 7 gezeigten Ausführungsbeispiel sind diese als komprimierbarer Kegelsitz 51 ausgeführt, der von einer Druckfeder 53 mittels einer komplementären Presspassung 52 gegen die Kolbenstange 47 gedrückt wird und diese dadurch fixiert.

Durch Aktivieren des Druckventils 50 wird eine der Druckfeder 53 gegenüberliegende hydraulische Druckkammer 54 mit unter Druck stehender Hydraulikflüssigkeit beaufschlagt und die Presspassung 52 gegen die Druckfeder 53 verschoben, sodass die Klemmung des Kegelsitzes 51 gelöst wird. Zudem wird durch das Verschieben der Presspassung 52 mechanische Energie von der Druckfeder 53 aufgenommen. Über das hydraulische Stellventil 49 kann der Kolben 46 anschließend in eine gewünschte Position verfahren werden, wobei das hydraulische Volumen in dem weiteren Druckgefäß 41 zwischen der fluidische Übertrittsöffnung 44 und dem Kolben 46 auf einen Wert zwischen 0% und 30% des hydraulischen Volumens der zylindrische Fluidkammer 43 eingestellt werden kann. Sobald der Kolben 46 die gewünschte Position erreicht hat, kann der Druck in der hydraulischen Druckkammer 54 durch Deaktivieren des Druckventils 50 auf einen Wert unterhalb eines unteren Grenzwertes reduziert werden, sodass die Kraft der Druckfeder 53 überwiegt und diese aufgrund der zuvor aufgenommenen mechanischen Energie die Presspassung 52 gegen den Kegelsitz 51 drückt, sodass dieser die Kolbenstange 47 wieder arretiert.

### Bezugszeichenliste

- 1: Dissipator
- 2: Anstellzylinder
- 3: Zylindergehäuse
- 4: Kolben
- 5: erste Längsachse
- 6: Ventilblock
- 7: kolbenseitige Druckkammer
- 8: ringseitige Druckkammer
- 9: direkt geführter Anschluss
- 11: Steuerventil
- 12: Druckventil
- 13: erste Fluidleitung
- 14: zweite Fluidleitung
- 16, 16': Druckschwankungen
- 17: Dichtelemente
- 20: Zwischenstück
- 21: hydraulische Induktivität
- 22: hydraulischer Widerstand
- 22': Einbauventil
- 23: hydraulische Kapazität
- 24: erste hydraulische Schnittstelle
- 25: Gewindebohrung
- 26: zweite hydraulische Schnittstelle
- 27: zweite Längsachse
- 28: Abschlusskappe
- 29: Passungsbohrung
- 30, 30': Verbindungsmittel, Schraube
- 31...34: fluidische Übertrittsöffnung
- 35: Halterungsvorrichtung
- 36: Bohrung
- 37: Dichtmittel
- 38: Ausnehmung
- 39: Bohrung
- 40: Versatz
- 41: weiteres Druckgefäß
- 42: dritte hydraulische Schnittstelle
- 43: zylindrische Fluidkammer
- 44: fluidische Übertrittsöffnung
- 45: klemmbare Verstellvorrichtung
- 46: Kolben
- 47: Kolbenstange
- 48: Klemmvorrichtung
- 49: Stellventil
- 50: Druckventil
- 51: Kegelsitz
- 52: Presspassung
- 53: Druckfeder
- 54: hydraulische Druckkammer
- 55: Öffnungsstellung

## Patentansprüche

1. Dissipator (1) zum Dämpfen von Schwingungen an einem Walzgerüst zur Herstellung von flachem metallischem Walzgut,
- wobei der Dissipator (1) eine hydraulische Induktivität (21), einen hydraulischen Widerstand (22) und eine hydraulische Kapazität (23) umfasst,
- wobei der Dissipator (1) eine frequenzabhängige Dämpfungswirkung aufweist, die auf eine charakteristische Schwingungsfrequenz des Walzgerüsts abgestimmt ist,
- wobei der Dissipator (1) ein Zwischenstück (20) aufweist, das fluidisch zwischen einem Anstellzylinder (2) des Walzgerüsts und einem Ventilblock (6) mit einem dem Anstellzylinder (2 zugeordneten Steuerventil (11) anordenbar ist,
- wobei das Zwischenstück (20) eine erste hydraulische Schnittstelle (24) für eine unmittelbare hydraulisch-mechanische Anbindung des Dissipators (1) an den Anstellzylinder (2) aufweist, und
- wobei das Zwischenstück (20) eine zweite hydraulische Schnittstelle (26) für eine hydraulische Anbindung des Ventilblocks (6) an den Dissipator (1) aufweist.

2. Dissipator (1) nach Anspruch 1, wobei die zweite hydraulische Schnittstelle (26) für eine unmittelbare hydraulisch-mechanische Anbindung des Ventilblocks (6) an den Dissipator (1) ausgebildet ist.

3. Dissipator (1) nach Anspruch 1 oder 2, wobei der hydraulische Widerstand (22) als verstellbares Ventil ausgebildet ist.

4. Dissipator (1) nach einem der vorangegangenen Ansprüche,
- wobei der Dissipator (1) eine Auslegungsfrequenz in einem Bereich von 70Hz bis 130Hz aufweist,
- wobei der hydraulische Widerstand (22) als Ventil ausgeführt ist, das für einen maximalen Durchfluss von 300 Liter pro Minute und einen maximalen Differenzdruck von 5bar ausgelegt ist,
- wobei die hydraulische Induktivität (21) als rohrförmiger Hohlraum mit einer Länge von 600mm bis 800mm und einem größten Durchmesser von 50mm bis 65mm ausgeführt ist, und
- wobei die hydraulische Kapazität (23) als Druckgefäß für einen Maximaldruck von 300bar mit einem Volumen von 10 bis 20 Litern ausgebildet ist.

5. Dissipator (1) nach einem der vorangegangenen Ansprüche, wobei die hydraulische Kapazität (23) ein weiteres Druckgefäß (41) aufweist, das an die hydraulische Kapazität (23) unmittelbar hydraulisch-mechanisch angebunden ist und eine klemmbare Verstellvorrichtung (45) aufweist, mittels der das hydraulische Volumen des weiteren Druckgefäßes (41) auf einen Wert zwischen 0% und 30% des hydraulischen Volumens der hydraulische Kapazität (23) einstellbar ist.

6. Dissipator (1) nach einem der vorangegangenen Ansprüche,
- wobei das Zwischenstück (20) als ein starrer Block ausgebildet ist, an den der hydraulische Widerstand (22) und die hydraulische Kapazität (23) lösbar fluidisch angeschlossen sind,
- wobei die hydraulische Induktivität (21) mit dem hydraulischen Widerstand (22) oder mit der hydraulischen Kapazität (23) fluidisch verbunden ist, sodass die hydraulische Induktivität (21), der hydraulische Widerstand (22) und die hydraulische Kapazität (23) miteinander fluidisch seriell gekoppelt sind, und
- wobei die hydraulische Induktivität (21) als rohrförmiger Hohlraum in das Zwischenstück (20) eingebracht ist und mit der ersten und zweiten hydraulischen Schnittstelle (24, 26) fluidisch verbunden ist.

7. Dissipator (1) nach Anspruch 6, wobei der hydraulische Widerstand (22) ein Einbauventil (22') ist, das ausgebildet ist, einen durchgeleiteten Strom an Hydraulikflüssigkeit im rechten Winkel umzuleiten und die hydraulische Induktivität (21) mit der hydraulischen Kapazität (23) fluidisch zu verbinden.

8. Dissipator (1) nach Anspruch 7, wobei das Einbauventil (22') als stufenlos regelbares Proportionalventil mit einer regelbaren Öffnungsstellung (55) zwischen 0 und 100% einer maximalen Öffnungsstellung ausgestaltet und eingerichtet ist, die eingestellte Öffnungsstellung (55) rückzumelden.

9. Dissipator (1) nach Anspruch 6, 7 oder 8, wobei der Dissipator (1) eine an dem Zwischenstück (20) mechanisch lösbare Abschlusskappe (28) umfasst, die die hydraulische Induktivität (21) an einem Ende begrenzt.
